# EUROPÄISCHE PATENTSCHRIFT

(11) **EP 0 984 427 B1**
(45) Veröffentlichungstag und Bekanntmachung des Hinweises auf die Patenterteilung: **30.01.2013**
(21) Anmeldenummer: 99710007.8
(22) Anmeldetag: 03.09.1999
(51) Int. Cl.: G10L 13/08

(54) **Verfahren zum akustischen Ausgeben von Text**
Method for acoustically outputting text
Procédé d'émission acoustique d'un texte

(30) Priorität: 03.09.1998 DE 19840890
(43) Veröffentlichungstag der Anmeldung: 08.03.2000
(73) Patentinhaber: SIEMENS AKTIENGESELLSCHAFT, 80333 München (DE)
(72) Erfinder: fehrmann, Walter, 93096 Köfering (DE)

(56) Entgegenhaltungen:
- EP-A- 0 776 097
- EP-A- 0 845 894
- EP-A- 0 849 925
- GB-A- 2 318 659
- US-A- 4 829 580
- US-A- 5 062 143
- US-A- 5 664 027
- "LANGUAGE IDENTIFICATION IN TELETEXT TRANSMISSIONS" RESEARCH DISCLOSURE,GB,INDUSTRIAL OPPORTUNITIES LTD. HAVANT, Nr. 368, 1. Dezember 1994 (1994-12-01), Seite 695 XP000497350 ISSN: 0374-4353

## Beschreibung

Die Erfindung betrifft ein Verfahren zum akustischen Ausgeben von Text.

Aus der Offenlegungsschrift DE 195 03 419 A1 ist die akustische Ausgabe von digital codierten Verkehrsmeldungen mittels synthetisch erzeugter Sprache bekannt. Ortsbezogene Wörter werden in derjenigen Sprache an eine Sprachsynthese-Einrichtung weitergeleitet, in der die zugehörigen Sätze aus einem Speicher entnommen wurden. Eine Anpassung von fremdsprachigen Wörtern an den Klang der zugehörigen Sätze erfolgt durch eine Prosodie-Konversion.

Aus dem Textverarbeitungsprogramm Nisus^{®} Writer von Nisus Software, Inc. ist eine Sprachausgabe oder ein "Vorlesen" von geschriebenem Text bekannt. Für jede Sprache, in der ein Text akustisch ausgegeben werden kann, steht ein eigener Sprachumwandlungs-Algorithmus (Text-to-speach-Algorithmus) zur Verfügung. Ein solcher Algorithmus wandelt Schriftzeichen in aufeinanderfolgende Phoneme oder Wortsilben um. Der Benutzer kann aus einem Menü für eine bestimmte Sprache den entsprechenden Sprachumwandlungs-Algorithmus wählen. Liegt der Text in einer Sprache vor, für die der Sprachumwandlungs-Algorithmus nicht bestimmt ist, so ist die Sprachausgabe nicht verständlich.

Bei verschiedenen Anwendungen ist es unvorteilhaft, wenn eine Benutzeraktion erforderlich ist, um für einen Text in einer bestimmten Sprache den dazugehörigen Sprachumwandlungs-Algorithmus auszuwählen. Insbesondere in einem Kraftfahrzeug wird der Sicherheitsvorteil für einen Fahrzeugführer, der in der akustischen Ausgabe eines Texts liegt, wenigstens teilweise zunichte gemacht, wenn der Fahrzeugführer zunächst die Sprache des Textes überprüfen muß und anschließend den entsprechenden Sprachumwandlungs-Algorithmus suchen und auswählen muß.

In der Patentanmeldung EP 0 889 626 A1 ist ein Nachrichten-übermittlungssystem für Fernsprechteilnehmer bekannt, bei dem ein System für aufgezeichnete akustische Nachrichten (voice mail) mit einem E-mail-System gekoppelt ist. E-mails können akustisch an einen Teilnehmer ausgegeben werden. Um für die Sprachausgabe den richtigen Sprachumwandlungs-Algorithmus wählen zu können, werden E-mails auf Buchstabenkombinationen mit drei aufeinanderfolgenden Buchstaben untersucht. Aufgrund der Häufigkeit des Auftretens der Buchstabenkombinationen werden Rückschlüsse auf die verwendete Sprache gezogen. Dieses Verfahren benötigt erheblichen Aufwand für die Implementierung des Systems. Es müssen in einem solchen System erhebliche Ressourcen an Speicher und Rechenleistung für den Programmablauf und für entsprechende Bibliotheken zur Verfügung gestellt werden. Dies ist insbesondere bei Anwendungen in Kraftfahrzeugen unerwünscht. Außerdem ist eine zuverlässige Unterscheidung zwischen ähnlichen Sprachen insbesondere dann problematisch, wenn die Nachrichten kurz sind und mit anderssprachlichen Fachbegriffen angereichert sind.

Aus der Patentschrift EP 0 849 925 A1 ist ein Kommunikationssystem mit einem Sprachumwandlungs-Algorithmus (Text-to-speech-Algorithmus) bekannt, bei dem die Bestimmung der Sprache eines Texts mittels Schriftzeichenerkennung erfolgt.

Die Patentschrift GB 2 318 659 A offenbart ein Verfahren zur Bestimmung einer natürlichen Sprache auf Grundlage der Häufigkeit von Buchstabenpaare in häufig vorkommenden Wörtern einer natürlichen Sprache.

Es ist ein Ziel der Erfindung, ein Verfahren zum akustischen Ausgeben von Text bereit zu stellen, das auf besonders effiziente und zuverlässige Weise eine korrekte Wiedergabe von Texten erlaubt, die in unterschiedlichen Sprachen vorliegen können.

Dieses Ziel wird mit einem Verfahren erreicht, wie es in dem unabhängigen Patentanspruch definiert ist. Vorteilhafte Weiterbildungen der Erfindung sind in den Unteransprüchen angegeben.

Vor Beginn der Sprachausgabe wird ein Text auf Wörter oder Abkürzungen untersucht, die für eine Sprache charakteristisch sind, um die Sprache des Textes zu identifizieren. Aufgrund der erkannten Sprache wird ein speziell der erkannten Sprache zugeordneter Algorithmus für die akustische Ausgabe des Textes automatisch gewählt. Dadurch werden die synthetisch erzeugten Phoneme, bzw. die Wortsilben oder Laute, richtig betont.

Trifft beispielsweise ein schriftlicher Text über Rundfunk oder Mobilfunk, insbesondere Mobiltelefon, z. B. über das Radio-Daten-System (RDS) bzw. beim Mobilfunk über Short Message Service (SMS), in einen Personenkraftwagen ein, so kann der Text ohne Bedienaktion des Fahrzeugführers in der für die Sprache des Textes geeignetes Sprechweise wiedergegeben werden. Dies ist insbesondere bedeutsam für Geschäftsreisende, die auch Kontakte mit fremdsprachigen Kunden pflegen.

Weitere Vorteile, Merkmale und Anwendungsmöglichkeiten der Erfindung ergeben sich aus der Beschreibung von bevorzugten Ausführungsbeispielen in Verbindung mit den Zeichnungen. Es zeigen:
- Figur 1: ein Sprachausgabesystem, bei dem ein zentraler Mikroprozessor Text in Sprachdaten umwandelt, und
- Figur 2: ein Sprachausgabesystem mit digitalem Signalprozessor.

Das in Figur 1 veranschaulichte Sprachausgabesystem ist in ein Multifunktions-Bedienteil eines Kraftfahrzeugs integriert, mit dem ein Autoradio, ein Mobiltelefon, ein Navigationssystem und eine Klimaanlage gesteuert werden.

Ein Mikroprozessor 1 weist einen Textspeicher 2, bei dem es sich um ein RAM handelt, auf. Über ein Telefonmodul oder eine Mobilfunkeinheit 3 kann der Mikroprozessor 1 drahtlos Nachrichten empfangen, wie beispielsweise ein E-Mail oder ein Telefax.

Ein Benutzer kann durch Betätigung eines einzigen Bedienelements, beispielsweise eines mit dem Buchstaben "E" gekennzeichneten Druckknopfs, den Mikroprozessor 1 veranlassen, eine Verbindung mit seiner Mailbox beim Internet-Provider aufzubauen und eingetroffene E-Mails abzurufen. Der empfangene Text wird dann im Textspeicher 2 gespeichert und ohne weitere Aktion des Benutzers ausgegeben.

Empfängt die Mobilfunkeinheit 3 ein Telefax, so wird der im Telefax als Bildpunkte enthaltene Text von einer Texterkennungssoftware in Worte mit definierten Schriftzeichen umgesetzt, um in dem Textspeicher 2 gespeichert zu werden. Der Mikroprozessor 1 lädt nacheinander die im Textspeicher 2 gespeicherte Worte und wandelt diese in digitalisierte Phoneme, also in eine Aufeinanderfolge von Lauten oder Wortsilben um.

Die digitalisierten Phoneme werden an ein Ausgabesystem ausgegeben, das aus einem Digital-/Analogwandler 4, einem Audioverstärker 5 und mindestens einem Lautsprecher 6 besteht.

Der Digital-/Analogwandler 4 wandelt die digitalisierten Phoneme in analoges Sprachsignal um, das vom Audioverstärker 5 auf eine vom Benutzer gewünschte Lautstärke verstärkt und vom Lautsprecher 6 akustisch wiedergegeben wird.

Der Mikroprozessor 1 untersucht einen Text auf das Vorkommen von Schlüsselwörtern und typischen Buchstabenkombinationen in denjenigen Sprachen, in denen er jeweils über einen Sprachumwandlungs-Algorithmus verfügt. Solche Schlüsselwörter sind Anreden und Grußformeln, wie beispielsweise "Sehr geehrte(r)", "Herr", "Frau", "Dear", "Cher", "Chère" etc. Ferner sind Artikel, Pronomen und Konjunktionen Wörter, anhand denen auf einfache Weise eine Sprache identifizierbar ist. Ähnliches gilt für typische Schriftzeichenkombinationen oder Abkürzungen wie "H.", "Hr.", "F.", "Fr.", "Mr.", "Ms.", "M.", "Mme".

Da manchmal die Anrede und der sich anschließende Text in unterschiedlichen Sprachen gehalten sind, führt der Mikroprozessor, nachdem er das erste Schlüsselwort oder die erste typische Schriftzeichenkombination einer konkreten Sprache zuordnen konnte, seine Suche im Text fort. Treten Widersprüche auf, so daß mehr als eine Sprache aufgrund der identifizierten charakteristischen Wörter oder Schriftzeichen erkannt wird, so erfolgt eine Mehrheitsentscheidung. Die Sprachausgabe wird dann in derjenigen Sprache vorgenommen, die am häufigsten im Text erkannt wurde. Damit führen auch Schreibfehler nicht zu einer Fehlinterpretation der Sprache.

Figur 2 zeigt ein Sprachausgabesystem, bei dem zusätzlich ein digitaler Signalprozessor 7 und ein Bildschirm 8 zur zusätzlichen optischen Informationsausgabe vorgesehen sind.

Die Mobilfunkeinheit 3 empfängt eine Textnachricht und übergibt sie an den Mikroprozessor 1. Dieser leitet den Text in den Textspeicher 2 weiter.

Der digitale Signalprozessor 7 untersucht den Text auf charakteristische Wörter und Zeichenkombinationen in den zur Verfügung stehenden Sprachen und wählt zur Sprachkonversion den zugehörigen Sprachumwandlungs-Algorithmus aus. Die synthetisch erzeugten Phoneme gibt der Signalprozessor 7 an das Ausgabesystem 4, 5, 6 weiter.

Handelt es sich bei der von der Mobilfunkeinheit 3 empfangenen Nachricht um ein Telefax, so führt der digitale Signalprozessor 7 in einem ersten Schritt eine Texterkennung durch, um erst anschließend die Sprache des Texts zu überprüfen und die erkannten Schriftzeichen in Phoneme zu wandeln.

## Patentansprüche

1. Verfahren zum akustischen Ausgeben von Text, bei dem
- ein Text von einem Mikroprozessor (1) auf für eine Sprache charakteristische Abkürzungen untersucht wird, um die Sprache des Texts zu identifizieren, und
- der Text mit einem Algorithmus, der für die identifizierte Sprache geschaffen ist, in Wortsilben umgerechnet wird, um über einen Lautsprecher wiedergegeben zu werden.

2. Verfahren nach Anspruch 1, **dadurch gekennzeichnet, daß** bei Identifizierung von charakteristischen Abkürzungen unterschiedlicher Sprachen diejenige Sprache gewählt wird, die am häufigsten identifiziert wurde.

3. Verfahren nach einem der vorhergehenden Patentansprüche, **dadurch gekennzeichnet, daß** der Text drahtlos in einem Fahrzeug empfangen und an einen Fahrzeugführer ausgegeben wird.

4. Verfahren nach Anspruch 1 oder 2, **dadurch gekennzeichnet, daß** eine mit einer Mobilfunkeinheit (3) empfangene Telefax-Nachricht in Schriftzeichen aufgelöst und akustisch ausgegeben wird.

## Claims

1. Method for acoustically outputting text, in which
- a text (1) is examined by a microprocessor for abbreviations characteristic of a language, in order to identify the language of the text, and
- the text is converted into word syllables with an algorithm, which is created for the identified language, in order to be reproduced via a loudspeaker.

2. Method according to claim 1, **characterized in that** when identifying characteristic abbreviations of different languages, the language which was identified most frequently is selected.

3. Method according to one of the preceding claims, **characterized in that** the text is received wirelessly in a motor vehicle and is output to a motor vehicle driver.

4. Method according to claim 1 or 2, **characterized in that** a telefax message received with a mobile radio unit (3) is broken down into characters and is acoustically output.

## Revendications

1. Procédé d'émission acoustique d'un texte dans lequel :
- un texte est analysé par un microprocesseur (1) quant à la présence d'abréviations caractéristiques d'une langue pour identifier la langue du texte et
- le texte est converti en syllabes au moyen d'un algorithme créé pour la langue identifiée en vue de sa reproduction par l'intermédiaire d'un haut-parleur.

2. Procédé selon la revendication 1, **caractérisé en ce qu'**est sélectionnée, en cas d'identification d'abréviations caractéristiques de langues différentes, la langue qui a été identifiée le plus souvent.

3. Procédé selon l'une des revendications précédentes, **caractérisé en ce que** le texte est reçu par transmission dans un véhicule et est produit en sortie pour un conducteur de véhicule.

4. Procédé selon la revendication 1 ou 2, **caractérisé en ce qu'**une télécopie reçue par une unité de téléphonie mobile (3) est décomposée en signes d'écriture et est émise acoustiquement.
